# EUROPÄISCHE PATENTANMELDUNG

(11) **EP 3 181 303 A1**
(43) Veröffentlichungstag der Anmeldung: **21.06.2017**
(21) Anmeldenummer: 15199870.5
(22) Anmeldetag: 14.12.2015
(51) Int. Cl.: B25D 16/00

(54) **STEUERUNGSVERFAHREN UND HANDWERKZEUGMASCHINE**

(71) Anmelder: HILTI Aktiengesellschaft, 9494 Schaan (LI)
(72) Erfinder: Peters, Carsten, 9468 Sax (CH); Kaps, Helene, 81245 München (DE); Hartmann, Markus, 87665 Mauerstetten (DE); Bohn, Klaus-Peter, 9486 Schaanwald (LI); Hammers, Thilo, 82269 Geltendorf (DE); Pluemacher, Bastian, 86830 Schwabmünchen (DE)
(74) Vertreter: Hilti Aktiengesellschaft Corporate Intellectual Property

(57) **Zusammenfassung**

Ein Steuerungsverfahren ist für eine bohrmeißelnde Handwerkzeugmaschine zum Bearbeiten eines Untergrunds mittels eines Bohrers **4** hat die Schritte: Überlagern eines periodischen Schlagens auf den Bohrer **4** mit einer Schlagzahl und eines Drehens des Werkzeughalters **2** mit einer Drehzahl in einer Drehrichtung; Ermitteln eines Materials des von dem Bohrer **4** bearbeiteten Untergrunds; und Einstellen der Drehzahl basierend auf dem ermittelten Materials, wobei bei einem eisenbasierten Material die Drehzahl auf einen ersten Wert und eine erste Drehrichtung eingestellt werden, bei einem mineralischen Material die Drehzahl auf einen zweiten Wert und eine zweite Drehrichtung eingestellt werden und wobei der erste Wert geringer als der zweite Wert ist oder die erste Drehrichtung linksläufig und die zweite Drehrichtung rechtsläufig ist.

## Beschreibung

### GEBIET DER ERFINDUNG

Die vorliegende Erfindung betrifft ein Steuerungsverfahren für eine bohrmeißelnde Handwerkzeugmaschine, die einen Bohrer gleichzeitig dreht und längs auf den Bohrer Schläge ausübt.

US4732218 beschreibt einen Bohrhammer. Der Bohrhammer hat ein pneumatisches Schlagwerk, das periodisch Schläge auf einen Bohrer ausübt. Der Bohrer wird ferner um seine Längsachse gedreht. Der Bohrhammer wird insbesondere eingesetzt um Bohrlöcher in mineralische Baumaterialien, wie z.B. Beton, zu bohren. Die verwendeten Bohrer sind daher für die Bearbeitung von mineralischen Bauwerkstoffen optimiert. Allerdings kann der Bohrer auf ein Armierungseisen treffen. Der Bohrfortschritt ist dann sehr gering.

US6640205 beschreibt einen Bohrhammer, der während des Abbaus eines Untergrunds rücklaufende Stoßwellen in dem Bohrer untersucht. Basierend auf den Stoßwellen wird eine Materialzusammensetzung des Untergrunds ermittelt.

### OFFENBARUNG DER ERFINDUNG

Das erfindungsgemäße Steuerungsverfahren ist für eine bohrmeißelnde Handwerkzeugmaschine zum Bearbeiten eines Untergrunds mittels eines Bohrers. Die Handwerkzeugmaschine hat einen Werkzeughalter zum Haltern eines Bohrers auf einer Arbeitsachse, einen Drehantrieb zum Drehen des Werkzeughalters um die Arbeitsachse und ein Schlagwerk zum Ausüben von Schlägen auf den Bohrer aufweist. Das Steuerungsverfahren hat die Schritte: Überlagern eines periodischen Schlagens auf den Bohrer mit einer Schlagzahl und eines Drehens des Werkzeughalters mit einer Drehzahl in einer Drehrichtung; Ermitteln eines Materials des von dem Bohrer bearbeiteten Untergrunds; und Einstellen der Drehzahl und/oder Drehrichtung basierend auf dem ermittelten Materials, wobei bei einem eisenbasierten Material die Drehzahl auf einen ersten Wert und eine erste Drehrichtung eingestellt werden, bei einem mineralischen Material die Drehzahl auf einen zweiten Wert und eine zweite Drehrichtung eingestellt werden und wobei der erste Wert geringer als der zweite Wert ist oder die erste Drehrichtung linksläufig und die zweite Drehrichtung rechtsläufig ist.

Die Handwerkzeugmaschine erkennt zunächst, welches Material aktuell durch den Bohrer bearbeitet wird. Bei mineralischem Material wird die Handwerkzeugmaschine in dem Standardbetrieb mit typischerweise maximaler Schlagleistung und Drehleistung betrieben. Bei eisenbasiertem Material wird die Drehleistung reduziert. Das Bohrmehl wird nicht mehr effektiv aus dem Bohrloch gefördert. Ein Teil des mineralischen Bohrmehls verbleibt in der Nähe des Bohrkopfs, was zu einem effektiveren Abbau des eisenhalten Materials, z.B. des Armierungseisens, beiträgt.

Eine Ausgestaltung sieht vor, dass eine Schlagzahl des Schlagwerks unabhängig von Drehzahl und/oder Drehrichtung ist. Vorzugsweise unterscheidet sich bei eisenbasiertem Material und bei mineralischem Material die Schlagzahl um weniger als 20%. Ein effektiver Abbau sowohl des mineralischen als auch den eisenbasierten Material wird bei maximaler Schlagleistung erreicht. Eine Ausgestaltung sieht vor, dass der Umsetzwinkel des Werkzeughalters zwischen zwei aufeinanderfolgenden Schlägen bei der ersten Drehzahl zwischen 1 Grad und 10 Grad und bei der zweiten Drehzahl größer 30 Grad ist.

Eine erfindungsgemäße Handwerkzeugmaschine hat einen Werkzeughalter zum Haltern eines bohrmeißelnden Bohrers auf einer Arbeitsachse, einen Elektromotor, ein Schlagwerk, das einen längs der Arbeitsachse mit einer Schlagzahl bewegten Schläger aufweist, einen Drehantrieb, der den Werkzeughalter mit einer Drehzahl in einer Drehrichtung drehend antreibt. Eine Stelleinrichtung ist zum Einstellen der Drehzahl und/oder Drehrichtung des Drehantriebs unabhängig von der Schlagzahl des Schlagwerks eingerichtet. Die Handwerkzeugmaschine kann selbsttätig oder durch den Anwender veranlasst die Drehzahl oder Drehrichtung ändern, um diese in geeigneter Weise dem Untergrund anzupassen; in beiden Betriebsmodi unterstützt durch ein effizient schlagendes Schlagwerk. Das Schlagwerk ist vorzugsweise ein von dem Elektromotor angetriebenes pneumatisches Schlagwerk.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig.1 zeigt einen Bohrhammer **1** als Beispiel für eine schlagende handgehaltene Werkzeugmaschine. Der Bohrhammer **1** hat einen Werkzeughalter **2,** in welchen koaxial zu einer Arbeitsachse **3** ein Bohrer, Meißel oder anderes schlagendes Bohrer **4** eingesetzt und verriegelt werden kann. Der Bohrhammer **1** hat ein pneumatisches Schlagwerk **5,** welches periodisch Schläge in einer Schlagrichtung **6** auf der Bohrer **4** ausüben kann. Ein Drehantrieb **7** kann den Werkzeughalter **2** kontinuierlich um die Arbeitsachse **3** drehen. Das pneumatische Schlagwerk **5** und der Drehantrieb sind von einem Elektromotor **8** angetrieben, welcher aus einer Batterie **9** oder einer Netzleitung mit elektrischem Strom gespeist wird.

Das Schlagwerk **5** und der Drehantrieb **7** sind in einem Maschinengehäuse **10** angeordnet. Ein Handgriff **11** ist typischerweise an einer dem Werkzeughalter **2** abgewandten Seite des Maschinengehäuses **10** angeordnet. Der Anwender kann den Bohrhammer **1** mittels des Handgriffs **11** im Betrieb halten und führen. Ein zusätzlicher Hilfsgriff kann nahe dem Werkzeughalter **2** befestigt werden. An oder in der Nähe des Handgriffs **11** ist ein Betriebstaster **12** angeordnet, welchen der Anwender vorzugsweise mit der haltenden Hand betätigen kann. Der Elektromotor **8** wird durch Betätigen des Betriebstasters **12** eingeschaltet. Typischerweise dreht sich der Elektromotor **8** solange, wie der Betriebstaster **12** gedrückt gehalten ist.

Der Bohrer **4** ist in dem Werkzeughalter **2** längs der Arbeitsachse **3** beweglich. Beispielsweise hat der Bohrer **4** eine längliche Nut, in welche eine Kugel oder ein anderer Sperrkörper des Werkzeughalters **2** eingreift. Der Anwender hält der Bohrer **4** in einer Arbeitsstellung, indem der Anwender der Bohrer **4** mittelbar durch den Bohrhammer **1** an einen Untergrund anpresst. Der Bohrer **4** hat einen Bohrkopf aus gesintertem Metallkarbid und eine Wendel zum Abtransport von Bohrgut aus dem Bohrloch.

Der Werkzeughalter **2** ist an einer Spindel **13** des Drehantriebs **7** befestigt. Der Werkzeughalter **2** kann sich gegenüber dem Maschinengehäuse **10** um die Arbeitsachse **3** drehen. Klauen oder andere geeignete Mittel in dem Werkzeughalter **2** übertragen ein Drehmoment von dem Werkzeughalter **2** auf der Bohrer **4.**

Das pneumatische Schlagwerk **5** hat längs der Schlagrichtung **6** einen Erreger **14,** einen Schläger **15** und einen Döpper **16.** Der Erreger **14** wird mittels des Elektromotors **8** zu einer periodischen Bewegung längs der Arbeitsachse **3** gezwungen. Der Erreger **14** ist über eine Getriebekomponente **14** zum Umsetzen der Drehbewegung des Elektromotors **8** in einer periodische, translatorische Bewegung entlang der Arbeitsachse **3** angebunden. Eine beispielhafte Getriebekomponente beinhaltet ein Exzenterrad oder eine Taumelscheibe. Eine Periode der translatorischen Bewegung des Erregers **14** ist durch die Drehzahl des Elektromotors **8** und ggf. ein Untersetzungsverhältnis in der Getriebekomponente **14** vorgeben.

Der Schläger **15** koppelt über eine Luftfeder an die Bewegung des Erregers **14** an. Die Luftfeder ist durch eine zwischen dem Erreger **14** und dem Schläger **15** abgeschlossene pneumatische Kammer **17** gebildet. Der Schläger **15** bewegt sich in die Schlagrichtung **6** bis der Schläger **15** auf den Döpper **16** aufschlägt. Der Döpper **16** liegt in der Schlagrichtung **6** an dem Bohrer **4** an und überträgt den Schlag auf der Bohrer **4.** Die Periode der Bewegung des Schlägers ist identisch zu der Periode der Bewegung des Erregers **14.** Der Schläger **15** schlägt somit mit einer Schlagzahl, die gleich dem Inversen der Periode ist. Das Wirkprinzip der Luftfeder setzt enge Grenzen für die Periode bzw. die Schlagzahl, da die Effizienz der pneumatischen Kopplung auf eine im Wesentlichen resonante Anregung angewiesen ist. Bei einer Abweichung von mehr als 20 % von einer optimalen Schlagzahl folgt der Schläger **15** typischerweise nicht mehr der Bewegung des Erregers **14.** Die optimale Schlagzahl ist durch die Masse des Schlägers **15** und die geometrischen Abmessungen der pneumatischen Kammer **17** vorgegeben. Eine optimale Schlagzahl liegt im Bereich zwischen 25 Hz und 100 Hz.

Das beispielhafte Schlagwerk **5** hat einen kolbenförmigen Erreger **14** und einen kolbenförmigen Schläger **15,** die durch ein Führungsrohr **18** längs der Arbeitsachse **3** geführt sind. Der Erreger **14** und der Schläger **15** liegen mit ihren Mantelflächen an der Innenfläche des Führungsrohrs **18** an. Die pneumatische Kammer **17** ist durch den Erreger **14** und den Schläger **15** längs der Arbeitsachse **3** und durch das Führungsrohr **18** in radialer Richtung abgeschlossen. Dichtungsringe in den Mantelflächen von Erreger **14** und Schläger **15** können den luftdichten Abschluss der pneumatischen Kammer **17** verbessern. Der Erreger **14** wird durch den Elektromotor **8** angetrieben. Ein Exzenterrad **19** oder ein anderer Umsetzer setzt die Drehbewegung des Elektromotor **8** in die periodische Translationsbewegung des Erregers **14** um. Das Exzenterrad **19** ist über einen Teilstrang **20** eines Antriebsstrangs **21** mit dem Elektromotor **8** verbunden.

Der Drehantrieb **7** beinhaltet die Spindel **13,** welche koaxial zu der Arbeitsachse **3** angeordnet ist. Die Spindel **13** ist beispielsweise hohl, und das Schlagwerk **5** ist innerhalb der Spindel angeordnet. Der Werkzeughalter **2** ist auf der Spindel **13** aufgesetzt. Der Werkzeughalter **2** kann über einen Verschlussmechanismus lösbar oder dauerhaft mit der Spindel **13** verbunden sein. Die Spindel **13** ist über ein untersetzendes Getriebe **22** an den Elektromotor **8** angebunden. Die Drehzahl der Spindel **13** ist geringer als die Drehzahl des Elektromotors **8.** Zwischen das untersetzende Getriebe **22** und die Spindel **13** kann eine Rutschkupplung **23** geschaltet sein.

Die Spindel **13** dreht sich vorzugsweise kontinuierlich mit einer vorgegebenen Drehzahl. Die Drehzahl ist durch das untersetzende Getriebe **22** vorgegeben. Das untersetzende Getriebe **22** hat zwei unterschiedliche Untersetzungen. Die erste Untersetzung ist optimiert für den Abbau von mineralischem Gestein mit einem herkömmlichen Bohrer **4.** Die Drehzahl der Spindel **13** liegt bei der ersten Untersetzung im Bereich zwischen 200 Umdrehungen pro Minute (U/min) und 1000 U/min und die Spindel **13** dreht rechtshändig. Mit der von dem untersetzenden Getriebe **22** unabhängigen Schlagzahl des pneumatischen Schlagwerks **5** dreht sich zwischen zwei aufeinanderfolgenden Schlägen der Bohrers **4** um einen Umsetzwinkel von mehr als 30 Grad, z.B. mehr als 30 Grad, höchstens 75 Grad. Der typische Umsetzwinkel bewirkt einen effizienten Abtransport von Bohrgut aus dem Bohrloch mit den herkömmlichen Bohrern **4.**

Die zweite Untersetzung ist für den Abbau von eisenbasierten Materialien, z.B. einem Armierungseisen, vorgesehen. Die Drehzahl ist gegenüber der ersten Untersetzung stark reduziert, beispielsweise liegt die Drehzahl unter 20 U/min. Das Schlagwerk **5** schlägt überlagert zu der Drehbewegung periodisch mit einer Schlagzahl von mehr als 5 Schlägen pro Sekunde auf der Bohrer **4.** Ein Umsetzwinkel des Bohrers **4** zwischen zwei Schlägen liegt vorzugsweise unter 10 Grad, beispielsweise unter 5 Grad, vorzugsweise über 1 Grad. Die Wendel des Bohrers **4** transportiert weniger oder kein Bohrgut mehr aus dem Bohrloch. Alternativ kann die zweite Untersetzung einen Linkslauf der Spindel **13** bewirken. Der Bohrer **4** fördert das Bohrgut in das Bohrloch anstatt es herauszufördern. Das in dem Bohrloch verbleibende Bohrgut erweist sich als vorteilhaft zum Abtragen des Armierungseisens mit dem Bohrer **4.**

Der Anwender kann vorzugsweise das untersetzende Getriebe **22** mit einem Wahlschalter **24** betätigen. Der Anwender erkennt beispielsweise an einem sich schlagartig verringerndem Bohrfortschritt, dass ein Armierungseisen bearbeitet, bzw. bei einem sich schlagartig erhöhenden Bohrfortschritt, dass wieder mineralisches Material bearbeitet wird. Der Wahlschalter **24** hat wenigstens zwei Schaltstellungen. Eine erste Schaltstellung ist für den überlagert bohrenden und meißelnden Abbau von mineralischen Material; eine zweite Schaltstellung ist für den überlagert bohrenden und meißelnden Abbau von eisenhaltigem Material. In der ersten Schaltstellung wird das untersetzende Getriebe **22** in die erste Untersetzung und in der zweiten Schaltstellung wird das untersetzende Getriebe **22** in die zweite Untersetzung umgeschaltet. Die Schlagzahl des pneumatischen Schlagwerks **5** ist in beiden Schaltstellungen gleich oder näherungsweise gleich, vorzugsweise arbeitet das Schlagwerk **5** in beiden Schaltstellungen mit der höchsten Effizienz oder höchsten Abbauleistung. In einer alternativen Ausgestaltung wird die Laufrichtung der Spindel **13** in der zweiten Schaltstellung auf einen Linkslauf gestellt, um den Abtransport des Bohrguts zu verringern.

Fig. 1 illustriert ein beispielhaftes untersetzendes (Schalt-) Getriebe **22** in der Form eines Stirnradgetriebes. Auf einer antreibenden Welle sind zwei Ritzel **25** mit unterschiedlichem Durchmesser befestigt; auf einer abtreibenden Welle sind zwei Zahnräder **26** gelagert. Die Zahnräder sind beispielweise dauerhaft in Eingriff mit einem der beiden Ritzel. Ein Ziehkeil **27** koppelt jeweils eines der Zahnräder an die abtreibende Welle an. Der Ziehkeil kann gleichermaßen an der antreibenden Welle angeordnet sein. Ferner kann ein Schalten des Getriebes **22** durch ein axiales Verschieben der Ritzel oder Zahnräder erfolgen. Das Getriebe kann ebenso durch ein Planetengetriebe realisiert sein. Zwei der Komponenten aus Hohlrad, Planetenträger und Sonnenrad sind mit der antreibenden Welle und der abtreibenden Welle verbunden. Eine schaltbare Bremse lässt verbleibende dritte Komponente je nach Schaltstellung frei drehen oder hemmt deren Drehung.

Eine Stelleinrichtung **28** kann das Getriebe **22** manuell umschalten. Die Stelleinrichtung **28** enthält beispielsweise den Wahlschalter **24.** Ein mechanisches Gestänge überträgt die Stellung des Wahlschalters **24** auf das Getriebe **22.** Die Stelleinrichtung **28** kann alternativ das Getriebe **22** mittels eines Aktor **29** schalten. Der Aktor **29** kann elektromagnetisch, piezoelektrisch, hydraulisch, pneumatisch etc. ausgebildet sein. Der Aktor **29** betätigt den Ziehkeil **27,** verschiebt die Ritzel oder Zahnräder, oder aktiviert die Bremse. Die Stelleinrichtung **28** kann das Getriebe **22** automatisch schalten. Ein Sensor **30** erkennt die geeignete Untersetzung für das Getriebe **22** und schaltet das Getriebe **22** mit dem Aktor **29.**

Der Bohrhammer **1** kann automatisch den Untergrund erkennen, auf welchen der Bohrer **4** aufschlägt. Die Schläge des Bohrers **4** auf das mineralische Gestein sind stärker gedämpft als die Schläge des Bohrers **4** auf die eisenhaltigen Armierungseisen. Der Bohrer **4** und der Bohrhammer **1** erfahren somit eine andere rückwirkende Kraft bei den beiden Materialien. Die Vibrationen in dem Bohrhammer **1** sind bei einem eisenhaltigen Material deutlich höher als bei dem Gestein.

Der beispielhafte Bohrhammer **1** hat den Sensor **30** zum Erfasssen von Vibrationen. Der Sensor **30** ist vorzugsweise starr mit dem Schlagwerk **5** oder dem Maschinengehäuse **10** verbunden. Ein beispielhafter Sensor **30** hat einen freischwingenden Arm, auf dem ein piezoelektrischer Polymerfilm aufgebracht ist. Der Arm erzeugt angeregt durch die Schwingungen ein elektrisches Signal, welches der Sensor **30** auswertet. Der Sensor **30** kann ein Beschleunigungssensor sein, welche als Maß für Vibrationen Beschleunigungswerte ausgibt. Der Sensor kann ebenso ein Mikrophon sein, vorzugsweise zum Erfassen von Geräuschen im Infraschall.

Der Sensor **30** vergleicht die Vibrationen mit einem Schwellwert. Ein Überschreiten des Schwellwerts wird einem Bohren von eisenhaltigem Material und ein Unterschreiten des Schwellwerts wird einem Bohren von mineralischem Material zugeordnet. Der Schwellwert hängt von der Schlagleistung des Schlagwerks **5** ab und kann durch Versuchsreihen ermittelt werden. Der Sensor **30** oder ein Mikroprozessor **31** kann die Auswertung der Vibrationen vornehmen. Der Schwellwert kann in dem Mikroprozessor **31** hinterlegt sein. Anstelle des einfachen Vergleichs mit einem Schwellwert kann anhand eines komplexeren Fingerabdrucks das Bohrern **4** von Gestein von dem Bohren von eisenhaltigem Material diskriminiert werden. Die Vibrationen können in ein oder mehreren Frequenzbändern ermittelt werden. Ein Frequenzband hat beispielsweise die Schlagzahl als mittlere Frequenz und beispielsweise eine Bandbreite von maximal der Hälfte der Schlagzahl. Ebenso kann die erste harmonische Frequenz der Schlagzahl als mittlere Frequenz eines Frequenzbands sein.

Der Bohrhammer **1** schaltet automatisch das untersetzende Getriebe **22** in Abhängigkeit des von dem Sensor **30** erkannten Materials. Insbesondere, ist eine schnelle Reduktion der Drehzahl erwünscht, wenn der Bohrer **4** auf ein Armierungseisen trifft. Andernfalls kann der Bohrer **4** noch das Bohrgut vollständig aus dem Bohrloch fördern. Der Sensor **30** übermittelt ein entsprechendes Steuersignal an den Aktor **29.**

Der Abtransport des Bohrguts aus dem Bohrloch kann auch Ändern der Drehrichtung des Bohrers **4** unterbunden werden. Aufgrund der rechtsläufigen Händigkeit der Bohrerwendel fördern die Bohrer **4** das Bohrgut nur bei einem Rechtslauf des Werkzeughalters **2** aus dem Bohrloch. Das Bearbeiten des Armierungseisens kann anstelle oder zusätzlich zu einer reduzierten Drehzahl mit einem Linkslauf des Werkzeughalters **2** erfolgen. Der Wechsel der Drehrichtung kann beispielsweise durch den Elektromotor **8** erfolgen, da Schlagwerk **5** im Wesentlichen unabhängig von der Drehrichtung des Elektromotors **8** arbeitet.

Das Getriebe **22** hat keinen Einfluss auf die Drehzahl des Exzenter **19** bzw. der Bewegung des Erregers **14.** Der Antriebsstrang **21** verzweigt sich in einen ersten Teilstrang **20** für das pneumatische Schlagwerk **5** und in einen zweiten Teilstrang **32** für die Spindel **13.** Das Getriebe **22** ist in dem zweiten Teilstrang **32** angeordnet.

## Patentansprüche

1. Steuerungsverfahren für eine bohrmeißelnde Handwerkzeugmaschine zum Bearbeiten eines Untergrunds mittels eines Bohrers (4), wobei die Handwerkzeugmaschine einen Werkzeughalter (2) zum Haltern eines Bohrers (4) auf einer Arbeitsachse (3), einen Drehantrieb (7) zum Drehen des Werkzeughalters (2) um die Arbeitsachse (3) und ein Schlagwerk (5) zum Ausüben von Schlägen auf den Bohrer (4) aufweist, mit den Schritten:
Überlagern eines periodischen Schlagens auf den Bohrer (4) mit einer Schlagzahl und eines Drehens des Werkzeughalters (2) mit einer Drehzahl in einer Drehrichtung,
Ermitteln eines Materials des von dem Bohrer (4) bearbeiteten Untergrunds mittels eines Sensors (30),
Einstellen der Drehzahl und/oder Drehrichtung basierend auf dem ermittelten Materials, wobei bei einem eisenbasierten Material die Drehzahl auf einen ersten Wert und eine erste Drehrichtung eingestellt werden, bei einem mineralischen Material die Drehzahl auf einen zweiten Wert und eine zweite Drehrichtung eingestellt werden und wobei der erste Wert geringer als der zweite Wert ist und/oder die erste Drehrichtung linksläufig und die zweite Drehrichtung rechtsläufig ist.

2. Steuerungsverfahren nach Anspruch 1, **dadurch gekennzeichnet, dass** das Schlagwerk mit einer von dem ermittelten Material unabhängigen Schlagzahl auf den Bohrer (4) schlägt.

3. Steuerungsverfahren nach Anspruch 1 oder 2, **dadurch gekennzeichnet, dass** die Schlagzahl bei eisenbasiertem Material und bei mineralischem Material sich um weniger als 20% unterscheidet.

4. Steuerungsverfahren nach Anspruch nach einem der vorhergehenden Ansprüche, **dadurch gekennzeichnet, dass** der Umsetzwinkel des Werkzeughalters (2) zwischen zwei aufeinanderfolgenden Schlägen bei der ersten Drehzahl zwischen 1 Grad und 10 Grad und bei der zweiten Drehzahl größer 30 Grad ist.

5. Steuerungsverfahren nach einem der vorhergehenden Ansprüche, **dadurch gekennzeichnet, dass** ein Sensor (30) Vibrationen der Handwerkzeugmaschine erfasst und das Material basierend auf charakteristischen Signaturen der Vibrationen beim bohrmeißelnden Bearbeiten von eisenhaltigen Material und bohrmeißelnden Bearbeiten von mineralischen Material ermittelt wird.

6. Steuerungsverfahren nach Anspruch 5, **dadurch gekennzeichnet, dass** eine Amplitude der Vibrationen mit einem Schwellwert verglichen werden und ein Unterschreiten des Schwellwerts mit dem mineralischen Material und ein Überschreiten des Schwellwerts mit dem eisenbasierten Material assoziiert wird.

7. Steuerungsverfahren nach einem der vorhergehenden Ansprüche, **dadurch gekennzeichnet, dass** ein untersetzendes Getriebe (22) des Drehantriebs (7) ansprechend auf eine ermittelte Änderung des Materials zum Einstellen der Drehzahl geschalten wird.

8. Handwerkzeugmaschine (1) mit
einem Werkzeughalter (2) zum Haltern eines bohrmeißelnden Bohrers (4) auf einer Arbeitsachse (3),
einem Elektromotor (8),
einem Schlagwerk (5), das einen längs der Arbeitsachse (3) mit einer Schlagzahl bewegten Schläger (15) aufweist,
einem Drehantrieb (7), der den Werkzeughalter (2) mit einer Drehzahl in einer Drehrichtung drehend antreibt,
**dadurch gekennzeichnet, dass**
einer Stelleinrichtung (28) zum Einstellen der Drehzahl und/oder Drehrichtung des Drehantriebs (7) unabhängig von der Schlagzahl des Schlagwerks (5).

9. Handwerkzeugmaschine nach Anspruch 8, **gekennzeichnet durch** einen Sensor (30) zum Ermitteln eines Materials des von dem Bohrer (4) bearbeiteten Untergrunds, wobei mittels der Stelleinrichtung (28) ansprechend auf das von dem Sensor (30) ermittelte Material bei einem eisenbasierten Material die Drehzahl auf einen ersten Wert und eine erste Drehrichtung einstellt ist, bei einem mineralischen Material die Drehzahl auf einen zweiten Wert und eine zweite Drehrichtung einstellt ist und wobei der erste Wert geringer als der zweite Wert ist und/oder die erste Drehrichtung linksläufig und die zweite Drehrichtung rechtsläufig ist.

10. Handwerkzeugmaschine nach Anspruch 8 oder 9, **dadurch gekennzeichnet, dass** die Stelleinrichtung (28) ein in dem Drehantrieb (7) angeordnetes, untersetzendes Getriebe (22) mit einer ersten Untersetzung und einer zweiten Untersetzung und einen manuell betätigbaren Wahlschalter (24) oder einen Aktor (29) zum Umschalten des Getriebes (22) zwischen der ersten Untersetzung und der zweiten Untersetzung aufweist.

11. Handwerkzeugmaschine nach Anspruch 9 oder 10, **dadurch gekennzeichnet, dass** der Sensor (30) einen Beschleunigungssensor zum Erfassen von Vibrationen beinhaltet.

12. Handwerkzeugmaschine nach einem der Ansprüche 8 bis 11, **dadurch gekennzeichnet, dass** das Schlagwerk (5) einen von dem Elektromotor (8) zwangsbewegten Erreger (14) und an den Erreger (14) über eine Luftfeder angekoppelten Schläger (15) aufweist.
